# EUROPÄISCHE PATENTSCHRIFT

(11) **EP 0 146 079 B1**
(45) Veröffentlichungstag und Bekanntmachung des Hinweises auf die Patenterteilung: **07.03.1990**
(21) Anmeldenummer: 84114799.4
(22) Anmeldetag: 05.12.1984
(51) Int. Cl.: C21C 7/072, C21C 5/48

(54) **Gasdurchlässiger Baukörper aus feuerfestem Material**
Gas-permeable refractory plug
Pièce réfractaire perméable aux gaz

(30) Priorität: 12.12.1983 LU 85131
(43) Veröffentlichungstag der Anmeldung: 26.06.1985
(73) Patentinhaber: ARBED S.A., L-2930 Luxembourg (LU)
(72) Erfinder: Liesch, Jean-François, L-1473 Luxembourg (LU); Kassegger, Friedrich, A-2700 Wiener Neustadt (AT); Handler, Rudolf, A-2632 Goettschach (AT)
(74) Vertreter: Freylinger, Ernest T.

(56) Entgegenhaltungen:
- EP-A- 0 021 861
- EP-A- 0 043 338
- EP-A- 0 043 787
- EP-A- 0 064 449
- EP-A- 0 070 197
- EP-A- 0 095 436
- DE-B- 1 957 940
- GB-A- 2 102 926
- GB-A- 2 115 539

## Beschreibung

Die Erfindung betrifft einen gasdurchlässigen Baukörper aus feuerfestem Material zum Einblasen von Gasen in Metallbehandlungsgefässe durch deren Auskleidung hindurch.

Die zum Roheisenfrischen dienenden Sauerstoff-Aufblasverfahren wurden in metallurgischer Hinsicht dahingehend verbessert, dass durch den Konverterboden Sekundärgase, wie Stickstoff oder Argon, gesteuert eingeblasen werden. Auch bei Sauerstoff-Bodenblasverfahren sowie in Metallbehandlungsgefässen, wie etwa Ofenpfannen, Entschwefelungspfannen u.dgl., kommt das Einblasen von Gasen in das Metallbad durch den Gefässboden oder die Auskleidung der Gefässwände hindurch in Betracht.

An die in die Auskleidung des Gefässes einzusetzenden gasdurchlässigen Baukörper wird die Forderung gestellt, dass ihre Haltbarkeit derjenigen der übrigen feuerfesten Auskleidung entspricht, da ein Auswechseln verschlissener Gasdurchblassteine im heissen Zustand schwierig ist. Ferner soll die Gaseinleitung sowohl kontinuierlich als insbesondere auch diskontinuierlich möglich sein, d.h. das Gefäss soll auch ohne Gaseinleitung betreibbar sein und nach dem Wiedereinschalten der Gaszufuhr sollen die Baukörper in unveränderter Weise gasdurchlässig sein. Ausserdem soll die Gasdurchlässigkeit der Baukörper über ihre Gebrauchsdauer, d.h. über eine ganze Ofenreise, im wesentlichen gleich bleiben.

Diese Forderungen werden durch den feuerfesten gasdurchlässigen Baukörper erfüllt, welcher in der EP-A-21 861 beschrieben ist. Nach einer Ausführungsform ist dieser Baukörper mit einem längsseitigen Metallgehäuse, einer freien inneren Stimfläche und einem Verteilungsraum zur Gaszuführung an der äusseren Stirnfläche versehen und weist in seinem Inneren für den Gasdurchgang zwischen den Stirnflächen verlaufende, lokale Unterbrechungen auf, die mit Metalleinlagen versehen sind. Dieser Baukörper kann aus Segmenten oder Streifen aus feuerfestem Material und Metalleinlagen in Form von Stahlblechen in abwechselnder Anordnung bestehen. Gemäss der genannten EP-A-21 861 können diese Metalleinlagen eben, gewellt, rohrförmig oder drahtförmig sein und weisen eine geringe Wandstärke auf.

Bei all diesen Baukörpem erfolgt der Gasdurchgang durch die engen Spalte, die zwischen dem feuerfesten Material und den Metalleinlagen freibleiben. Dabei wird das feuerfeste Material mit dem Gasdruck beaufschlagt, was eine Reihe von Nachteilen mit sich bringt. Um ein seitliches Aufblähen des das feuerfeste Material umgebenden Metallgehäuses und einen seitlichen Gasaustritt in das umgebende Mauerwerk, das zu dessen vorzeitigem Verschleiss führen könnte, zu verhindern, muss das Metallgehäuse aus Stahlblech von relativ dicker Wandstärke unter Anbringung von gasdichten Schweissnähten ausgeführt werden. Um den unerwünschten, weil unkontrollierbaren Gasdurchtritt längs der Innenwand des Metallgehäuses zu verhindern, muss zwischen dem feuerfesten Material und dem Metallgehäuse eine Mörteischicht angeordnet werden, welche schwierig einzubringen ist. Bei Verwendung von Stickstoff als Spülgas kann es ausserdem zu einem Aufsticken und, bedingt durch das häufig kohlenstoffhaltige feuerfeste Material, zu einem gleichzeitigen Aufkohlen des Metallgehäuses kommen, was beides dazu führt, dass das Metall spröde und rissanfällig wird, wodurch es zur Beeinträchtigung der Gasdichtheit kommen kann. Bei Verwendung von CO₂ als Spülgas hingegen wird das kohlenstoffhaltige feuerfeste Material entkohlt; dieses muss daher allseitig durch Blechauflagen oder durch Anstriche geschützt werden.

Ferner besteht die Gefahr, dass das feuerfeste Material durch den Gasdruck aus dem Metallgehäuse heraus- und in das Metallbad hineingedrückt wird, was zu einem Durchbruch des Metallbades durch die Auskleidung führt.

Aus der EP-A-64 449 ist eine Einrichtung zum Einblasen von Spülgas durch den Boden oder die Wand eines Konverters zum Metallfrischen bekannt, bestehend aus einer an der Aussenfläche des Konvertermantels befestigten, mit einer Gaszuführung versehenen Verteilungskammer, von der mehrere zylindrische Düsenrohre ausgehen, die durch den Konvertermantel, das Dauerfutter und das Verschleissfutter hindurchgehen und bis zur Innenfläche der Auskleidung reichen. Diese Düsenrohre sind im Bereich des Verschleissfutters durch Zusammendrücken auf maximal 1 mm Innenbreite abgeflacht und sind zweckmässig in entsprechende Ausnehmungen der Verschleissfuttersteine eingebettet. Der Einbau und die Erneuerung einer derartigen Blaseinrichtung ist jedoch aufwendig und zeitraubend, und sie erscheint bestenfalls nur bei kleinen Konvertern wirtschaftlich einsetzbar.

Weiterhin sind aus der EP-A-70.197 Baukörper zum Einblasen von Gasen in einen Stahlkonverter bekannt, bei denen Düsenrohre so mit einem Verteiler verbunden sind, dass eine Beaufschlagung vom umliegenden feuerfesten Material mit Gasdruck vermieden wird. Die Düsenrohre können eine schlitzförmige Gestalt annehmen.

Aufgabe der Erfindung ist es, die vorgenannten Nachteile zu vermeiden und eine Blaseinrichtung in Form eines gasdurchlässigen feuerfesten Baukörpers zu schaffen, bei dem ein Zusammendrücken der Gas leitenden metallischen Kanäle vermieden wird.

Nach der Erfindung wird diese Aufgabe durch den kennzeichnenden Teil des Anspruchs 1 gelöst. Vorteilhafte Ausgestaltungen der Erfindung sind in den abhängigen Ansprüchen wiedergegeben.

Wenn die metallischen Kanäle dünnwandig sind und das feuerfeste Material einer starken Wärmeausdehnung unterliegt, wie dies bei Magnesitmaterial der Fall ist, kann es dazu kommen, dass die Kanäle zusammengedrückt werden, wodurch der Gasdurchgang behindert wird. Diese Erscheinung kann auch durch das Einlegen von Drähten in die Kanäle, wie dies schon in der EP-A-64 449 vorgesehen wird, nicht mit Sicherheit verhindert werden. In diesem Fall empfiehlt es sich, die metallischen Kanäle an ihrer Aussenseite mit einem Mantel aus feuerfestem Material zu bekleiden. Dieser Mantel kann aus keramischen Fasern, bspw. Asbest- oder Cerafelt-Fasern bestehen. Wesentlich ist, dass das verwendete Material sowohl temperaturbeständig ist als auch bei den in dem Baukörper herrschenden unterschiedlichen Temperaturen Eigenschaften aufweist, die ein Auffangen der im Baukörper auftretenden Dehnungen gewährleisten. Diese Eigenschaften können zur kalten Seite des Baukörpers hin vorrangig von elastischer Natur sein, während zur warmen Seite hin (Stahlbad) ein teilweises Sintern stattfinden kann. Die durch das Sintern bedingte Volumenverminderung wird dann durch die Ausdehnung des umgebenden feuerfesten Materials und des metallischen Kanals ausgeglichen. Das Material kann in Mattenform um die Kanäle gewickelt werden. Zu beachten ist, dass die Schichtdicke einen Maximalwert (etwa 1 mm) nicht übersteigt, da anders eine Stahlinfiltration auftreten kann.

Die Erfindung wird anhand der schematischen Zeichnungen näher erläutert. In diesen ist in Fig. 1 ein zum Einsatz in einen Konverterboden ^{g}eei- gneter Blasstein in Ansicht und in Fig. 2 in Draufsicht auf die obere oder innere Stirnfläche dargestellt. Fig. 3 zeigt in grösserem Masstab einen Längsschnitt durch den unteren oder äusseren Teil dieses Blassteines, Fig. 4 einen Querschnitt nach Linie IV-IV der Fig. 3 und Fig. 5 sowie Fig. 6 zeigen das Detail « A » der Fig. 4 in zwei verschiedenen Ausführungsformen in abermals vergrössertem Masstab, wobei lediglich Fig. 6 den erfindungswesentlichen Mantel (7) aus feuerfestem Material zeigt. In Fig. 7 ist ein zum Einsatz in einen Pfannenboden geeigneter Spülstein im Längsschnitt und in Fig. 8 in Draufschicht auf die obere oder innere Stirnfläche dargestellt. Fig. 9 zeigt die Draufsicht auf die obere oder innere Stirnfläche einer anderen Ausführungsform des Spülsteines nach Fig. 7.

Der in Fig. 1 bis 6 dargestellte Blasstein ist zum Einsatz in einen Konverterboden geeignet. An seiner oberen, im eingebauten Zustand gegen das Konverterinnere weisenden Stirnfläche 11 liegt das feuerfeste Material frei. An der gegenüberliegenden Stirnfläche 12 ist ein sich über die ganze Stirnfläche 12 erstreckender Gasverteilungsraum 13 angeordnet, der von einer am feuerfesten Material anliegenden inneren Blechplatte 14, schmalen seitlichen Blechstreifen 15 und einer äusseren Grundplatte 16 begrenzt ist. In letzterer ist eine rohrförmige Gaszuführung 3 befestigt. Die vier Seitenflächen des Blassteines 1 sind von einem Metallgehäuse 17 bedeckt.

Das feuerfeste Material des Blassteines 1 besteht aus drei vorgefertigten Abschnitten oder Segmenten 18, 19, die von dem Metallgehäuse 17 zusammengehalten sind. Zwei dieser Segmente, nämlich die beiden Segmente 18, sind an einer grösseren Längsseitenfläche mit je vier flachen Nuten 4 versehen, die von der äusseren und unteren Stirnfläche 12 des feuerfesten Materials zur inneren oder oberen Stirnfläche 11 verlaufen und sich somit über die gesamte Länge des feuerfesten Materials erstrecken. Die Nuten 4 können in den Segmenten 18 während deren Fertigung durch entsprechende Ausgestaltung der Pressform ausgebildet werden oder sie können in die fertigen Segmente z. B. durch Fräsen, Hobeln oder Schneiden eingearbeitet werden.

In die Nuten 4 sind schmale metallische Kanäle 5 eingelegt, die nach den Seiten hin gasdicht geschlossen sind. Diese Kanäle 5 sind vorzugsweise aus Stahl- oder Kupferblech gefertigt und weisen eine Wandstärke beispielsweise von etwa 0,5 bis 1 mm und eine Innenweite in der Grössenordnung von 0,3 bis 1 mm auf. Die Kanäle 5 sind in entsprechende Öffnungen der inneren Blechplatte 14 des Gasverteilungsraumes 13 eingesteckt und mit der Blechplatte 14 z. B. durch Löten, Schweissen oder Kleben gasdicht verbunden. Durch diese Massnahme wird erreicht, dass das feuerfeste Material und das äussere Metallgehäuse 17 frei von einer Beaufschlagung durch den Gasdruck des Behandlungsgases bleiben, welches durch die Gaszuführung 3 in den Gasverteilungsraum 13 eintritt und von diesem durch die schmalen Kanäle 5 in das Metallbad gelangt.

Die Einhaltung der Kanalweite in der Grössenordnung von 0,3 bis 1 mm stellt sicher, dass einerseits die erforderliche Gasmenge durch die Kanäle 5 in das Metallbad gefördert werden kann und, dass es andererseits bei zeitweisem Abschalten der Gaszufuhr zu keiner dauernden Verletzung der Kanäle durch eindringende Metallschmelze kommt, sondern, dass die Kanäle nach Wiedereinschalten der Gaszufuhr freigeblasen werden können.

Um zu verhindern, dass die Kanäle durch das sich in der Wärme dehnende feuerfeste Material zusammengedrückt werden, können die Kanäle 5 mit an sich bekannten Einlagen eines oder mehrerer Metalldrähte 6 versehen sein, wie dies in Fig. 5 dargestellt ist. Die erfindungsgemässe Massnahme zur Verhinderung des Zusammendrückens der Kanäle infolge der Wärmedehnung des feuerfesten Materials besteht darin, die Kanäle 5 an ihrer Aussenseite mit einem komprimierbaren feuerfesten Faserstoff 7 zu beschichten, vorzugsweise zu umwickeln, wie dies in Fig. 6 veranschaulicht ist. Der Faserstoff 7 kann durch seine Kompressibilität die Wärmedehnung des feuerfesten Materials aufnehmen, so dass es zu keinem Zusammendrücken der Kanäle 5 kommt.

In Fig. 7 bis 9 ist ein zum Einsatz in einen Pfannenboden geeigneter Spülstein 2 dargestellt. Er weist Kegelstumpfform auf, was im Zusammenwirken mit einem an sich bekannten korrespondierenden Lochstein mit kegelstumpfförmiger Öffnung ein leichtes Auswechseln dieses Spülsteines ermöglicht. An einer kleineren Stirnfläche 21, die im Einbauzustand gegen das Pfanneninnere weist, liegt das feuerfeste Material frei. An der gegenüberliegenden grösseren Stirnfläche 22 weist das feuerfeste Material eine kegelstumpfförmige zentrale Vertiefung 20 auf, in welcher ein Gasverteilungsraum 23 angeordnet ist. Dieser ist gegen das feuerfeste Material durch eine innere Blechplatte 24 und einen seitlichen Blechring 25 gasdicht abgegrenzt und nach aussen durch eine Grundplatte 26 abgeschlossen, die sich über die gesamte grössere Stimfläche 22 erstreckt und in der eine zentrale, rohrförmige Gaszuführung 3 mündet. Die kegelstumpfförmige Mantelfläche des Spülsteines 2 ist von einem Metallgehäuse 27 bedeckt. In das feuerfeste Material des Spülsteines 2 sind drei schmale metallische Kanäle 5 der vorhin beschriebenen Art eingebettet, die sich vom Gasverteilungsraum 23 zur freien Stirnfläche 21 erstrecken und durch die das Spülgas ins Pfanneninnere gefördert werden kann. Die Kanäle 5, die, wie in Fig. 8 und 9 veranschaulicht, unterschiedliche Breite haben können, sind in der inneren Blechplatte 24 des Gasverteilungsraumes 23 gasdicht befestigt, um das feuerfeste Material und das Metallgehäuse 27 drucklos zu machen, d. h. von einer Beaufschlagung durch den Gasdruck des Spülgases freizuhalten.

Nach der in Fig. 8 gezeigten Ausführungsform kann das feuerfeste Material des Spülsteines 2 aus feuerfester Masse bestehen. In diesem Fall wird zuerst das aus den Kanälen 5, des Gasverteilungsraum 23, der Grundplatte 26 und dem Metallgehäuse 27 bestehende Metallgebilde hergestellt und dessen freier Raum mit einer feuerfesten Giess- oder Stampfmasse ausgefüllt, so dass ein feuerfester Massenkörper 28 entsteht, in dem die Kanäle eingebettet sind. Da auf die Kanäle 5 nicht nur die spätere Wärmedehnung des feuerfesten Materials, sondern auch der Verdichtungsdruck für die feuerfeste Masse wirkt, ist die Gefahr des Zusammendrückens hier besonders gross. Daher empfiehlt sich in diesem Fall für die Kanäle 5 die Ausführungsart nach Fig. 6, d. h. das Beschichten, z. B. Umwickeln, mit einem komprimierbaren feuerfesten Faserstoff 7.

Nach einer anderen Ausführungsform kann das feuerfeste Material des Spülsteines 2 auch aus mehreren vorgefertigten Segmenten bestehen. Gemäss Fig. 9 sind es zwei solcher Segmente 29 in Form von halben Kegelstümpfen, die mit einander paarweise ergänzenden Schlitzen oder Nuten 4' zur Aufnahme der Kanäle 5 versehen sind.

Es sind auch Abänderungen der gezeichneten Ausführungsbeispiele möglich. So könnte sich der Gasverteilungsraum 23 des Spülsteines 2 über die gesamte äussere Stirnfläche 22 erstrecken oder der Gasverteilungsraum 13 des Blassteines 1 könnte auf einen zentralen, in einer Vertiefung des feuerfesten Materials angeordneten Bereich beschränkt sein. Das feuerfeste Material des erfindungsgemässen Baukörpers kann beispielsweise aus Sinter- oder Schmelzmagnesia, aus einer Mischung von Magnesia oder Chromerz, aus vorreagiertem Magnesiachromerz-Sinter- oder Schmelzmaterial oder aus Hochtonerdenmaterial bestehen. Auch eine Anreicherung des feuerfesten Materials mit einem Kohlenstoffträger ist möglich. Das Material kann in Form gebrannter Segmente eingesetzt werden oder es kann chemisch gebunden, pechgebunden oder kunstharzgebunden sein. Auch eine nachträgliche Tränkung der vorgefertigten gebrannten oder gebundenen Segmente mit einem Kohlenstoffträger, wie Teer, Pech oder Kunstharz, ist möglich.

## Patentansprüche

1. Gasdurchlässiger Baukörper (1, 2) aus feuerfestem Material zum Einblasen von Gasen in Metallbehandlungsgefässe durch deren Auskleidung hindurch, mit einem längsseitigen Metallgehäuse (17, 27), einer freien inneren Stirnfläche (11, 21) und einem Verteilungsraum (13, 23) zur Gaszuführung an der äusseren Stirnfläche (12, 22), welcher Baukörper in seinem Inneren für den Gasdurchgang mindestens eine zwischen den Stirnflächen verlaufende, lokale Unterbrechung aufweist, in der ein seitlich geschlossener, schmaler metallischer Kanal (5) angeordnet ist, wobei der Gasverteilungsraum (13, 23) gegen das feuerfeste Material durch eine Blechplatte (14, 24) abgeschlossen ist, in der die Kanäle (5) dicht befestigt sind, dadurch gekennzeichnet, dass der metallische Kanal (5) an seiner Aussenseite mit einem Mantel (7) aus feuerfestem Material mit elastischen Eigenschaften bekleidet ist, die ein Auffangen der im Baukörper auftretenden Dehnungen gewährleisten.

2. Baukörper nach Anspruch 1, dadurch gekennzeichnet, dass der Mantel bei Temperaturen über 1 000 °C ein teilweises Sintern eingeht, welches eine Volumenverminderung bedingt.

3. Baukörper nach einem der Ansprüche 1 bis 2, dadurch gekennzeichnet, dass der Mantel im wesentlichen aus keramischen Fasern besteht.

4. Baukörper nach einem der Ansprüche 1 bis 3, dadurch gekennzeichnet, dass der Mantel aus einer Matte besteht, welche um den Kanal gewickelt ist.

5. Baukörper nach einem der Ansprüche 1 bis 4, dadurch gekennzeichnet, dass die Manteldicke maximal etwa 1 mm beträgt.

6. Baukörper nach einem der Ansprüche 1 bis 5, dadurch gekennzeichnet, dass die metallischen Kanäle (5) in einem Stampf- oder Giesskörper (28) aus dem feuerfesten Material eingebettet sind, der zumindest den zentralen Teil des feuerfesten Materials bildet.

7. Baukörper nach einem der Ansprüche 1 bis 5, dadurch gekennzeichnet, dass die metallischen Kanäle (5) in Schlitzen oder Nuten (4, 41 eingelegt sind, die in dem feuerfesten Grundkörper oder in einzelnen Segmenten (18, 2'* desselben ausgebildet sind.

8. Baukörper nach einem der Ansprüche 1 bis 7, dadurch gekennzeichnet, dass der Gasverteilungsraum (13, 23) in einer zentralen Vertiefung (20) des feuerfesten Materials angeordnet ist.

9. Baukörper nach einem der Ansprüche 1 bis 8, dadurch gekennzeichnet, dass die Kanäle aus Stahl oder Kupferblech gefertigt sind und eine Wandstärke von etwa 0,5 bis 1 mm und eine Innenweite von etwa 0,3 bis 1 mm aufweisen.

## Claims

1. Gas-permeable refractory plug (1, 2) for injecting gases into metal treatment vessels through their lining, the plug comprising a longitudinal metal casing (17, 27), a free inner end surface (11, 21), a gas distributing chamber (13, 32) for feeding the gases to the outer end surface (12, 22) and in the interior of said plug for the passage of the gases at least one local opening extending between the end surfaces and including a small metallic laterally closed channel (5), the gas distributing chamber (13, 23) being separated from the refractory material by a metal sheet plate (14, 24) to which the channels (5) are connected in a gas-tight manner, characterized in that the metallic channel (5) is covered along its outer surface with a coating (7) of refractory material with elastic properties which allow to absorb the expansions occuring in the plug.

2. Plug according to claim 1, characterized in that the coating undergoes at temperatures over 1 000 °C a partial sintering which entails a reduction of its volume.

3. Plug according to one of the claims 1 to 2, characterized in that the coating is composed essentially of ceramic fibers.

4. Plug according to one of the claims 1 to 3, characterized in that the coating is composed of a mat which is wound around the channel.

5. Plug according to one of the claims 1 to 4, characterized in that the coating has a thickness in the range of at most 1 mm.

6. Plug according to one of the claims 1 to 5, characterized in that the metallic channels (5) are embedded into a rammed or cast body (28) made out of that refractory material which constitutes at least the central part of the refractory material.

7. Plug containing to one of the claims 1 to 5, characterized in that the metallic channels (5) are inserted into slots or grooves (4, 4') which are worked into the basic refractory material or into the individual segments (18, 29) thereof.

8. Plug according to one of the claims 1 to 7, characterized in that the gas distributing chamber (13, 23) is arranged in a central depression (20) of the refractory material.

9. Plug according to one of the claims 1 to 8, characterized in that the channels are made of steel or copper sheet and have a wall thickness of between approximately 0,5 to 1 mm and an inner width of between approximately 0,3 to 1 mm.

## Revendications

1. Pièce en matière réfractaire (1, 2) perméable aux gaz pour l'insufflation de gaz dans des récipients de traitement métallurgiques à travers le revêtement de ceux-ci, ladite pièce étant constituée par un manteau métallique latéral (17, 27), une surface frontale intérieure libre (11, 21) et une chambre de distribution (13, 23) pour l'amenée du gaz à la surface frontale extérieure (12, 22), l'intérieur de la pièce comprenant pour le passage du gaz au moins une discontinuité locale s'étendant entre les surfaces frontales et renfermant un étroit canal métallique (5) fermé latéralement, la chambre de distribution de gaz (13, 23) étant isolée du matériau réfractaire par une plaque frontale (14, 24) à laquelle sont fixés de façon étanche les canaux (5), caractérisée en ce que le canal métallique (5) est revêtu sur sa surface extérieure avec un manteau (7) en matière réfractaire à propriétés élastiques qui garantissent une neutralisation des dilatations engendrées dans la pièce.

2. Pièce selon la revendication 1, caractérisée en ce qu'à des températures supérieures à 1 000 °C le manteau subit un frittage partiel, ce dont il résulte une diminution de son volume.

3. Pièce selon une des revendications 1 à 2, caractérisée en ce que le manteau est constitué essentiellement de fibres céramiques.

4. Pièce selon une des revendications 1 à 3, caractérisée en ce que le manteau est constitué d'une natte qui est enroulée autour du canal.

5. Pièce selon une des revendications 1 à 4, caractérisée en ce que l'épaisseur du manteau s'élève à environ 1 mm au maximum.

6. Pièce selon une des revendications 1 à 5, caractérisée en ce que les canaux métalliques (5) sont incorporés dans un corps dammé ou coulé

(28) en matière réfractaire, ce corps formant au moins la partie centrale du matériau réfractaire.

7. Pièce selon une, des revendications 1 à 5, caractérisée en ce que les canaux métalliques (5) sont logés dans des fentes ou des rainures (4, 4') qui sont façonnées dans le corps réfractaire de base ou dans les segments individuels (18, 29).

8. Pièce selon une des revendications 1 à 7, caractérisée en ce que la chambre de distribution de gaz (13, 23) est aménagée dans un évidement central (20) du matériau réfractaire.

9. Pièce selon une des revendications 1 à 8, caractérisée en ce que les canaux sont fabriqués à partir de tôles d'acier ou de cuivre et ont une épaisseur de paroi d'environ 0,5 à 1 mm et une ouverture intérieure d'environ 0,3 à 1 mm.
